# EUROPÄISCHE PATENTSCHRIFT

(11) **EP 4 676 841 B1**
(45) Veröffentlichungstag und Bekanntmachung des Hinweises auf die Patenterteilung: **24.06.2026**
(21) Anmeldenummer: 24720793.9
(22) Anmeldetag: 18.04.2024
(51) Int. Cl.: B65D 47/08, B65D 55/02

(54) **BEHÄLTERVERSCHLUSS MIT EINEM ANZEIGEELEMENT**
CONTAINER CLOSURE WITH AN INDICATOR ELEMENT
DISPOSITIF DE FERMETURE DE RÉCIPIENT ÉQUIPÉ D'UN ÉLÉMENT INDICATEUR

(30) Priorität: 03.05.2023 DE 102023111465
(43) Veröffentlichungstag der Anmeldung: 14.01.2026
(73) Patentinhaber: Bericap Holding GmbH, 55257 Budenheim (DE)
(72) Erfinder: KRAUTKRÄMER, Alexander, 55257 Budenheim (DE)
(74) Vertreter: Alatis
(86) Internationale Anmeldenummer: PCT/EP2024/060481
(87) Internationale Veröffentlichungsnummer: WO 2024/227606

(56) Entgegenhaltungen:
- BR-A2- PI0 902 735
- FR-A1- 3 106 818
- IT-A1- 201800 002 951
- US-A1- 2018 312 305
- US-B1- 6 877 631

## Beschreibung

### ANWENDUNGSGEBIET DER ERFINDUNG

Die Erfindung betrifft einen Behälterverschluss mit einem Basisring, welcher um eine Bezugsachse des Behälterverschlusses verläuft, eine Verschlusskappe, die in einer Schließstellung eine Mündung des Basisrings deckt und in einer offenen Stellung die Mündung offen lässt, und einem Anzeigeelement, dessen Zustand sich beim Öffnen der Verschlusskappe irreversibel ändert.

### BISHERIGER STAND DER TECHNIK

Aus der Schrift WO2022/189351 ist ein Behälterverschluss der eingangsgenannten Art bekannt, wobei das Anzeigeelement als Garantiering ausgeführt ist. Der Garantiering weist einen ringförmigen Wulst, ein Anzeigeteil und eine Sollbruchstelle zwischen dem Wulst und dem Anzeigeteil auf. Der Wulst erstreckt sich formschlüssig in einer ringförmigen Nut einer Außenwand der Verschlusskappe, die radial nach außen zeigt. Das Anzeigeteil greift hinter einer Schulter des Basisrings ein. Beim Öffnen des Kappenteils bricht die Sollbruchstelle, so dass das Anzeigeteil schwerkraftbedingt in einen unteren Bereich eines vom Basisring gebildeten Hohlraums fallen und dort sichtbar ein Zeichen der ersten Öffnung liefern kann.

Der Garantiering wird durch elastische Verformung auf das Kappenteil in Schließstellung aufgesetzt, bis der ringförmige Wulst in die ringförmige Nut eindringt und der Garantiering mit dem Basisteil hakenartig verbunden wird. Dieser Garantiering ist daher insbesondere für Behälterverschlüsse geeignet, bei denen sich die Außenwand des Kappenteils von der Nut aus in der dem Basisring entgegensetzten Richtung verjüngt. Er eignet sich weniger für Verschlüsse, deren Verschlusskappe zylindrisch ist.

Außerdem ist die Bewegung des Anzeigeteils, die durch die Schwerkraft veranlasst wird, nur in einer vorbestimmten senkrechten Ausrichtung des Behälters möglich.

Aus der BR PI0902735 A2 ist ein Behälterverschluss mit einem Basisring, welcher um eine Bezugsachse des Behälterverschlusses verläuft, einer Verschlusskappe, die in einer Schließstellung eine Mündung des Basisrings deckt und in einer offenen Stellung Zugang zur Mündung des Basisrings gibt, einem Scharnier, das den Basisring mit der Verschlusskappe verbindet und mit der Verschlusskappe und dem Basisring einstückig ist, sowie mindestens einem Anzeigeelement, das ein von der Verschlusskappe und von dem Basisring getrenntes Formteil bildet und einen Betätigungsteil, einen Anzeigeteil und eine Sollbruchstelle zwischen dem Betätigungsteil und dem Anzeigeteil aufweist, wobei der Betätigungsteil eine Rastfläche aufweist, die in der Schließstellung einer entsprechend geformten Rastfläche des Basisrings gegenüberliegt und einer Bewegung der Verschlusskappe in die offene Stellung entgegenwirkt, die Sollbruchstelle so bemessen ist, dass bei einer ersten Öffnung der Verschlusskappe die Rastfläche des Betätigungsteils mit der Rastfläche des Basisrings rastet, und sofort bricht, so dass der Anzeigeteil innerhalb einer Tasche frei bewegen kann und schwerkraftbeding dort in eine Endposition fällt.

Aus der US20180312305A1 ist ein Behälterverschluss mit einem Basisring, welcher um eine Bezugsachse des Behälterverschlusses verläuft, einer Verschlusskappe, die in einer Schließstellung eine Mündung des Basisrings deckt und in einer offenen Stellung Zugang zur Mündung des Basisrings gibt, einem Scharnier, das den Basisring mit der Verschlusskappe verbindet und mit der Verschlusskappe und dem Basisring einstückig ist, sowie mindestens einem ringförmigen Anzeigeelement, das ein von der Verschlusskappe und von dem Basisring getrenntes Formteil bildet und einen ringförmigen Betätigungsteil, einen ringförmigen Anzeigeteil und eine Sollbruchstelle zwischen dem Betätigungsteil und dem Anzeigeteil aufweist, wobei der Betätigungsteil eine Rastfläche aufweist, die in der Schließstellung einer entsprechend geformten Rastfläche des Basisrings gegenüberliegt und einer Bewegung der Verschlusskappe in die offene Stellung entgegenwirkt, die Sollbruchstelle so bemessen ist, dass bei einer ersten Öffnung der Verschlusskappe die Rastfläche des Betätigungsteils mit der Rastfläche des Basisrings rastet, und sofort bricht, so dass der ringförmige Anzeigeteil schwerkraftbeding in eine Endposition fällt.

Die IT201800002951A1 betrifft einen Kunststoffverschluss mit einer Sicherheitseinrichtung, die nach dem ersten Öffnen wirkt, um ein zweites Öffnen des Kunststoffverschluss, nachdem ein Erstöffnungsanzeige bereits entfernt wurde, sichtbar zu machen. In der geschlossenen Stellung nach dem ersten Öffnen drückt der Verbraucher auf einen Stift, der in einem Schacht der Verschlusskappe gleitet, um ein pfeilförmiges Ende des Stifts hinter einem Vorsprung des Basisrings einzuführen. Beim zweiten Öffnen bricht der Stift in zwei Teile, nämlich einen oberen Teil, der in dem Schacht frei beweglich ist, und einen unteren Teil, der in einer Aufnahme des Basisrings gefangen bleibt.

Aus der WO 94/03371 A1 ist ein einteiliger Kunststoffverschluss zur Befestigung auf einem Behälter bekannt, bestehend aus einem Unterteil mit einer Deckfläche, in der eine Ausgussöffnung angeordnet ist, und einer damit über einer Scharnierachse schwenkbaren verbundenen Kappe, sowie einem einteilig mit dem Verschluss verbundenen Garantieelement, das formschlüssig mit dem Unterteil des Verschlusses in Wirkverbindung steht, so dass das Garantieelement bei der erstmaligen Öffnungsbewegung der gesamten Kappe, durch Schwenkung um die Hauptachse selbsttätig aus dem Garantiezustand in einem optisch, erkennbaren Gebrauchszustand gelangt. Das Garantieelement weist ein Plättchen auf, welches in der Garantielage über Sollbruchstellen fluchtend mit der Deckfläche der Kappe verbunden ist. An der Unterseite des Plättchens ist eine Strebe mit einem Formschlussmittel angeordnet, welches in der Garantielage durch eine Aussparung in der Deckfläche des Verschlussunterteils durchgreift und unter Vorspannung in der Aussparung im Unterteil gehalten ist. Die Strebe ist über eine Sollbruchstelle mit dem Plättchen verbunden. An der Kappenunterseite ist ein Halteorgan angeordnet. Bei der erstmaligen Öffnungsbewegung zieht die Strebe das Plättchen in das Halteorgan. Bei fortgesetzter Öffnungsbewegung löst sich die Strebe vom Plättchen im Bereich der Sollbruchstelle. Dieser Behälterverschluss weist komplexe, verschachtelte Formen mit vielen Hinterschneidungen auf, die sich nur sehr schwer mit einem Hochleistungsspritzgussverfahren herstellen lassen.

Aus der WO2009128095A1 ist ein Schraubverschluss für einen Behälter bekannt, mit einem Basisring, welcher um eine Bezugsachse des Behälterverschlusses verläuft, einer Schraubkappe, die in einer Schließstellung eine Mündung des Basisrings deckt und in einer offenen Stellung Zugang zur Mündung des Basisrings gibt, sowie mindestens einem vom Basisring und von der Verschlusskappe getrenntes Anzeigeelement, das mindestens einen Betätigungsteil, einen Anzeigeteil und eine Sollbruchstelle zwischen dem Betätigungsteil und dem Anzeigeteil aufweist, wobei der Betätigungsteil eine Rastfläche aufweist, die in der Schließstellung einer entsprechend geformten Rastfläche des Basisrings gegenüberliegt und einer Bewegung der Verschlusskappe in die offene Stellung entgegenwirkt. Die Sollbruchstelle ist so bemessen, dass bei einer ersten Öffnung der Verschlusskappe die Rastfläche des Betätigungsteils mit der Rastfläche des Basisrings rastet, eine Bewegung des Betätigungsteils gegenüber den Basisring begrenzt, eine Bewegung des Anzeigeteils in Bezug auf die Verschlusskappe von einer Ausgangsposition in eine Endposition verursacht, und erst nach Erreichen der Endposition bricht.

### ZUSAMMENFASSUNG DER ERFINDUNG

Der Erfindung liegt die Aufgabe zu Grunde, einen Behälterverschluss der eingangsgenannten Art mit Mittel auszurüsten, die ein sichtbares Signal der ersten Öffnung unabhängig von der Ausrichtung des Behälterverschlusses geben, jedoch einfach zu herstellen ist.

Bei einem Behälterverschluss mit einem Basisring, welcher um eine Bezugsachse des Behälterverschlusses verläuft, einer Verschlusskappe, die in einer Schließstellung eine Mündung des Basisrings deckt und in einer offenen Stellung Zugang zur Mündung des Basisrings gibt, einem Scharnier, das den Basisring mit der Verschlusskappe verbindet und mit der Verschlusskappe und dem Basisring einstückig ist, sowie mindestens einem Anzeigeelement, das ein von der Verschlusskappe und von dem Basisring getrenntes Formteil bildet und mindestens einen Betätigungsteil, einen Anzeigeteil und eine Sollbruchstelle zwischen dem Betätigungsteil und dem Anzeigeteil aufweist, wobei der Betätigungsteil eine Rastfläche aufweist, die in der Schließstellung einer entsprechend geformten Rastfläche des Basisrings gegenüberliegt und einer Bewegung der Verschlusskappe in die offene Stellung entgegenwirkt, die Sollbruchstelle so bemessen ist, dass bei einer ersten Öffnung der Verschlusskappe die Rastfläche des Betätigungsteils mit der Rastfläche des Basisrings rastet, eine Bewegung des Betätigungsteils gegenüber den Basisring begrenzt, eine Bewegung des Anzeigeteils in Bezug auf die Verschlusskappe von einer Ausgangsposition in eine Endposition verursacht, und erst nach Erreichen der Endposition bricht wird die Aufgabe dadurch gelöst, dass der Anzeigeteil zusammen mit der Verschlusskappe eine irreversible Rücklaufsperre bildet, die das Anzeigeelement in der Ausgangsposition vor der ersten Öffnung hält und eine Bewegung des Anzeigeteils von der Endposition in die Ausgangsposition verhindert..

Das Herstellungsverfahren erfordert zwar einen Montageschritt für das Anzeigeelement, ermöglicht aber die getrennte Herstellung eines ersten Stücks, das den Basisring, die Verschlusskappe und das Scharnier bildet, und eines zweiten Stücks, das das Anzeigeelement bildet, durch Spritzgießen.

Dadurch, dass das Anzeigeelement ein von der Verschlusskappe und von dem Basisring getrenntes Formteil bildet, kann es eine andere Farbe als die Verschlusskappe aufweisen bzw. aus einem anderen Material bestehen, wodurch das Anzeigeelement und seine Stellung deutlich zu erkennen sind.

Dadurch, dass die Bewegung des Anzeigeelements in Bezug auf die Verschlusskappe während der Öffnung nicht von der Gravität, sondern von dem Betätigungsteil verursacht wird, ist sichergestellt, dass diese Änderung unabhängig von der Ausrichtung des Behälterverschlusses stattfindet.

Die mindestens eine Sollbruchstelle kann durch eine oder mehrere abreisbare Brücken bzw. eine durchgehende abreisbare Schwächungslinie gebildet sein.

Der Anzeigeteil kann insbesondere mindestens einen Einrastvorsprung aufweisen, der mit einem entsprechenden Anschlag der Verschlusskappe zusammenwirkt, um das Anzeigeelement in der Ausgangsposition vor der ersten Öffnung zu halten.

Die Bewegung des Anzeigeteils in Bezug auf die Verschlusskappe von der Ausgangsposition in die Endposition ist unumkehrbar, um betrügerische Manipulationen zu verhindern. Der Einrastvorsprung des Anzeigeteils in der Endposition wirkt mit dem entsprechenden Anschlag der Verschlusskappe zusammen, um eine Bewegung des Anzeigeteils von der Endposition in die Ausgangsposition zu verhindern. Gegebenenfalls kann das Anzeigeelement zwei Betätigungsteile aufweisen, wobei der Einrastvorsprung zwischen den Betätigungsteilen verläuft. Dadurch werden die während der Öffnung auf das Anzeigeelement einwirkenden Kräfte ausgeglichen.

Vorzugsweise ist die Bewegung des Anzeigeteils in Bezug auf die Verschlusskappe von der Ausgangsposition in die Endposition eine Translation. Um diese Translationsbewegung zu führen, kann die Verschlusskappe einen Schacht aufweisen, der sich in axialer Richtung erstreckt, wobei der Anzeigeteil zumindest teilweise in den Schacht aufgenommen wird und in der Endposition tiefer in dem Schacht als in der Ausgangsposition sitzt. Gemäß einer bevorzugten Ausführungsform mündet der Schacht axial an einer Kopfplatte der Verschlusskappe. Der Anzeigeteil kann eine flache obere Wand aufweisen, die einem inneren Umfang des Schachtes entspricht. Diese obere Wand ist dann sowohl in der Ausgangsposition als in der Endposition durch die Mündung des Schachtes an der Kopfplatte der Verschlusskappe sichtbar. Vorzugsweise ist die obere Wand des Anzeigeteils in der Ausgangsposition mit der Kopfplatte der Verschlusskappe ausgerichtet.

Gegebenenfalls grenzt der Schacht an eine äußere Umfangswand der Verschlusskappe an, die zylindrisch sein kann.

In der Schließstellung liegt das Anzeigeelement vorzugsweise radial außerhalb der Mündung des Basisrings.

Der Basisring kann einen Hohlraum begrenzen, der den Betätigungsteil nach Bruch der Sollbruchstelle bzw. nach Wiederschließen des Kappenteils aufnimmt.

Vorzugsweise ist der Betätigungsteil in der Schließstellung von außen nicht sichtbar.

Um die während der Öffnung auf das Anzeigeelement einwirkenden Kräfte auszugleichen, ist das Anzeigeelement vorzugsweise symmetrisch in Bezug auf eine Symmetrieebene, die die Bezugsachse enthält, und gegebenenfalls auch eine Symmetrieebene des ganzen Behälterverschlusses ist.

Das Scharnier ist vorzugsweise ein Schnappscharnier. Das Anzeigeelement liegt dem Scharnier vorzugsweise diametral gegenüber.

Die Verschlusskappe, das Scharnier und der Basisring können in einem Stück durch einen Spritzgussverfahren hergestellt werden, vorzugsweise in der offenen Stellung, und werden dann in die Schließstellung gebracht. Das Anzeigeelement kann entweder vor oder nach dem Schließen montiert werden.

Der Basisring ist vorzugsweise zur dichten Befestigung auf einem Behälterhals geeignet und weist dazu eine Umfangswand mit mindestens einem radial nach innen gerichteten Ansatz in Form eines Rastvorsprungs oder Gewinde auf. Alternativ dazu ist es auch vorgesehen, dass der Basisring mit einem Befestigungsring montiert wird, der zur dichten Befestigung auf einem Behälterhals eine Umfangswand mit mindestens einem radial nach innen gerichteten Ansatz in Form eines Rastvorsprungs oder Gewinde aufweist.

Die Verschlusskappe kann einen radial nach innen gerichteten Rastvorsprung aufweisen, der in der Schließstellung hinter einem radial nach außen gerichteten Rastvorsprung des Basisrings greift, um die Schließstellung zu sichern.

Gemäß einem Ausführungsbeispiel weist der Basisring einen die Mündung umlaufenden Ausguss auf, und die Verschlusskappe weist eine innere Dichtungsschürze auf, die in der Schließstellung in dichtendem Kontakt mit einem vorzugsweise zylindrischen oder kegelstumpfförmigen Dichtungssitz steht, der von dem Ausguss gebildet wird, wobei der Dichtungssitz vorzugsweise radial nach innen weist.

### KURZE BESCHREIBUNG DER ZEICHNUNGEN

Ausführungsformen der vorliegenden Erfindung werden unter Bezugnahme auf die beiliegenden Zeichnungen beschrieben werden. Es zeigen:
- Figur 1: eine Perspektivansicht eines Behälterverschlusses in offener Stellung vor einem ersten Schließen;
- Figur 2: eine Perspektivansicht des Behälterverschlusses der Figur 1 nach dem ersten Schließen, mit einem noch nicht eingeführten Anzeigeelement ;
- Figur 3: eine Schnittansicht des Behälterverschlusses der Figur 1 in geschlossener Stellung vor einem ersten Öffnen, nachdem das Anzeigeelement eingeführt worden ist;
- Figur 4: eine Draufsicht des Behälterverschlusses der Figur 3
- Figur 5: eine Detailansicht eines Schnittes, der durch die Schnittebene V der Figur 4 verläuft, vor der ersten Öffnung des Behälterverschlusses;
- Figur 6: eine Detailansicht eines Schnittes, der durch die Schnittebene VI der Figur 4 verläuft, vor der ersten Öffnung des Behälterverschlusses;
- Figur 7: eine Detailansicht eines Schnittes, der durch die Schnittebene V der Figur 4 verläuft, während der ersten Öffnung des Behälterverschlusses.
- Figur 8: eine Detailansicht eines Schnittes, der durch die Schnittebene VI der Figur 4 verläuft, während der ersten Öffnung des Behälterverschlusses.
- Figur 9 Schnittansicht des Behälterverschlusses der Fig. 1 in einer halbgeöffneten Stellung nach der ersten Öffnung des Behälterverschlusses;
- Figur 10: eine Detailansicht eines Schnittes, der durch die Schnittebene V der Figur 4 verläuft, nach dem Wiederschließen des Behälterverschlusses;
- Figur 11: eine Detailansicht eines Schnittes, der durch die Schnittebene VI der Figur 4 verläuft, nach dem Wiederschließen des Behälterverschlusses.

In allen Zeichnungen bezeichnen einzelne Bezugszeichen gleiche oder ähnliche Elemente.

### DETAILLIERTE BESCHREIBUNG EINES AUSFÜHRUNGSBEISPIELS

Unter Bezugnahme auf die Figuren ist eine bevorzugte Ausführungsform eines Behälterverschlusses der vorliegenden Erfindung durch das Bezugszeichen **10** gekennzeichnet. Der Verschluss **10** ist dazu bestimmt, auf den Hals **12** eines Behälters montiert zu werden. Der Verschluss **10** kann aus einem Kunststoff oder einem anderen Material hergestellt werden, das mit dem Behälterinhalt verträglich ist. Bevorzugt wird hier ein Polymer, insbesondere ein thermoplastischer Kunststoff wie Polyethylen oder Polypropylen.

Der Behälterverschluss **10** umfasst einen Basisring **14,** eine Verschlusskappe **16** und ein Scharnier **18,** das den Basisring **14** mit der Verschlusskappe **16** verbindet. Das Scharnier **18** ist hier als Schnappscharnier dargestellt und ermöglicht eine Schwenkbewegung der Verschlusskappe **16** um eine Schwenkachse **180,** die senkrecht zur Schnittebene der Figur **3** verläuft.

Der Basisring **14** verläuft um eine Bezugsachse **100** des Behälterverschlusses **10** und weist einen Ausguss **20** auf, die eine Mündung **200** des Basisrings **14** und des Behälterverschlusses **10** umschließt. Der Basisring **14** weist Mittel auf, die zur Befestigung auf den Behälterhals **12** bestimmt sind, in diesem Ausführungsbeispiel einen umlaufenden Fixierwulst **21** mit unterstützenden Wandabschnitten, die an einer Umfangswand **22** des Basisrings verteilt sind und beim Montieren auf den Behälterhals hinter eine umlaufende Haltewulst **121** des Behälterhalses greifen und zwischen dieser Haltewulst **121** und einem Flanschrand **122** des Behälterhalses, in der Fachsprach auch als "Supportring" bekannt, sitzt (siehe Figur **9****).** Andere Mittel sind jedoch denkbar, z.B. eine Reihe von elastischen Rasthacken oder ein Gewinde. Der Ausguss **20** weist eine oder mehrere schlitzartige Öffnungen **23** auf, die Zugang zu einem Hohlraum **300** geben, der von der Umfangswand **22** umschlossen wird.

Die Verschlusskappe **16** umfasst eine Kopfplatte **24,** eine Umfangswand **26,** die eine innere Wandfläche **28** der Kopfplatte **24** umgibt und vorzugsweise zylindrisch ist, sowie einen Greifvorsprung **30,** der gegebenenfalls wie dargestellt von einer Unterkante der Umfangswand **26** hervorragt. Die Kopfplatte **24** kann flach oder gewölbt sein. Von der inneren Seite der Kopfplatte **24** erstreckt sich vorzugsweise eine ringförmige Dichtungsschürze **32** (siehe Figur **4****),** die von der Umfangswand **26** mit Radialen Abstand umschlossen ist. Diese Dichtungsschürze **32** kann einen umlaufenden Dichtungswulst **37** aufweisen und ist dazu bestimmt, in der Schließstellung in dichtendem Kontakt mit einem Dichtungssitz **34** zu kommen, der von dem Ausguss **20** gebildet wird. Vorzugsweise greift der Dichtungswulst **37** in der Schließstellung hinter einem radial nach außen gerichteten Rastwulst des Dichtungssitzes **34,** um einen gewissen Widerstand gegen die Öffnung zu liefern. In diesem Ausführungsbeispiel ist der Ausguss **20** von der Dichtungsschürze umschlossen, jedoch ist es auch vorgesehen, dass in einer Variante der Ausguss **20** die Dichtungsschürze **32** umgibt.

Gegebenenfalls kann der Basisring **14** einen Strömungsbegrenzer bzw. ein Ventil **38** aufweisen, das die Mündung **200** schließt.

Die Verschlusskappe weist einen Schacht **40** auf, der an Kopfplatte **24** der Verschlusskappe **16** mündet und sich bis zu einem Boden **41** in einer Richtung erstreckt, die in der Schließstellung parallel zur Bezugsachse **100** des Behälterverschlusses **10** verläuft. Der Schacht **40** liegt radial außerhalb der Dichtungsschürze **32,** diametral gegenüber dem Scharnier **18,** und grenzt an der äußeren Umfangswand **26** der Verschlusskappe **16** an.

Der Behälterverschluss **10** weist ein Anzeigeelement **42,** das als ein vom Basisring **14** und von der Verschlusskappe **16** getrenntes Formteil ausgeführt und zumindest teilweise in den Schacht **40** aufgenommen wird.

Das Anzeigeelement **42** umfasst mindestens einen Betätigungsteil **44,** einen Anzeigeteil **46** und eine Sollbruchstelle **48** zwischen dem Betätigungsteil **44** und einem Verbindungsvorsprung **49** des Anzeigeteils **46.** Das Anzeigeelement **42** ist vorzugsweise symmetrisch in Bezug auf eine Symmetrieebene, die die Bezugsachse **100** enthält, und kann gegebenenfalls, wie dargestellt, zwei parallele Betätigungsteile **44** aufweisen. Der Boden **41** des Schachtes **40** der Verschlusskappe **16** weist schlitzartige Öffnungen **50** auf, die den schlitzartigen Öffnungen **23** des Basisrings **14** gegenüberstehen und mit den Verbindungsvorsprüngen **49** und Betätigungsteilen **44** ausgerichtet sind, die durch sie hindurchgehen.

Jeder Betätigungsteil **44** weist eine Rastfläche **52** auf, die in der Schließstellung einer entsprechend geformten Rastfläche **53** am Rand einer jeweiligen schlitzartigen Öffnung **50** des Basisrings **14** gegenüberliegt.

Der Anzeigeteil **46** weist eine flache obere Wand **54** auf, die in der Ausgangsposition mit der Kopfplatte **24** der Verschlusskappe **16** ausgerichtet ist und einem inneren Umfang des Schachtes **40** entspricht, sowie mindestens einen Einrastvorsprung **56,** der von der oberen Wand **54** in einer axialen Richtung vorsteht und gegebenenfalls zwischen den Betätigungsteilen **44** des Anzeigeelements **42** verläuft.

In der Ausgangsposition der Figur **3** wirkt der Einrastvorsprung **56** mit einem entsprechenden Anschlag **58** im Schacht **40** der Verschlusskappe **16** zusammen, um den Anzeigeteil **46** in dieser Ausgangsposition zu halten. Der Anschlag **58** kann zum Beispiel eine konkave kegelstumpfförmige obere Wand **581** aufweisen, die mit einer entsprechenden konvexen kegelstumpfförmigen Wand **561** des Einrastvorsprungs **56** zusammenwirkt, um die Zugbewegung elastisch entgegenzuwirken, während eine flache untere Wand **582** des Anschlags **58** gegen einer entsprechenden ersten flachen Fläche **562** des Einrastvorsprungs **56** rastet um eine Aufwärtsbewegung des Einrastvorsprungs zu verhindern.

Spätestens bei einer ersten Öffnung der Verschlusskappe **16** rastet die Rastfläche **52** jedes Betätigungsteils **44** mit der Rastfläche **53** des Basisrings **14** (siehe die Figuren **5** und **6****),** um eine Bewegung des Betätigungsteils **42** gegenüber den Basisring **14** zu begrenzen. Die Öffnung der Verschlusskappe **16** von der Schließstellung in eine vorübergehende Zwischenstellung verursacht eine Zugbewegung des Anzeigeteils **46** in Bezug auf die Verschlusskappe **16** entgegen der Öffnungsrichtung von einer Ausgangsposition in eine Endposition (siehe Figur **7****),** in der die obere Wand **54** des Anzeigeteils **46** am Boden **41** des Schachtes **40** anliegt. Während der Zugbewegung verformt sich der Anschlag **58** elastisch und weitet sich aus, um den Einrastvorsprung **56** durchzulassen. Die Sollbruchstellen **48** sind so bemessen, dass sie dieser Zugbewegung des Anzeigeteils **46** zwischen der Ausgangs- und der Endposition standhalten (siehe Figur 8). In der Zwischenstellung der Verschlusskappe wirkt jeder Betätigungsteil **44** einer weiteren Bewegung der Verschlusskappe **16** in die offene Stellung entgegen. Wenn die Öffnungsbewegung fortgeführt wird, brechen die Sollbruchstellen **48.**

In der Endposition sitzt der Anzeigeteil **46** tiefer in dem Schacht **40** als in der Ausgangsposition. Eine zweite ebene Fläche **563** des Einrastvorsprungs **56** liegt an der flachen unteren Wand **582** des Anschlags, um einer Bewegung des Anzeigeteils **46** von der Endposition in die Ausgangsposition entgegenzuwirken, wodurch die Bewegung des Anzeigeteils **46** in Bezug auf die Verschlusskappe **16** von der Ausgangsposition in die Endposition unumkehrbar ist.

Der Einrastvorsprung **56** bildet somit mit dem Anschlag **58** eine irreversible Rücklaufsperre, wobei der Anzeigeteil **46** zahnstangenartig gebildet ist, während der Anschlag **58** die Funktion einer Sperrklinke übernimmt. Gegebenenfalls kann die gleiche Funktion von einer Umfangslippe **59,** die sich im Schacht befindet, verstärkt bzw. übernommen werden.

Die Zugbewegung des Anzeigeteils **46** in Bezug auf die Verschlusskappe **16** von der Ausgangsposition in die Endposition ist eine Translation, die der Ausrichtung des Schachts **40** folgt.

Der Basisring **14** umschließt einen Hohlraum **300,** der nach Bruch der Sollbruchstellen **48** bzw. nach Wiederschließen des Kappenteils **16** den Betätigungsteil **44** aufnimmt (siehe die Figuren 10 und 11). In der Schließstellung ist der Betätigungsteil **44** weder vor der ersten Öffnung noch nach dem Wiederschließen der Verschlusskappe **16** von außen sichtbar.

Der Basisring **14,** die Verschlusskappe **16** und das Scharnier **18** werden zusammen in einem Stück in der offenen Stellung der Figur **1** gegossen. Wie auf der Figur **2** dargestellt wird das Anzeigeelement **42** nach dem ersten Schließen des Behälterverschlusses **10** in dem Schacht **40** eingeführt.

Varianten sind vorgesehen. Der Basisring **14** kann ein Befestigungsring sein, der auf ein Behälterhals **12** montiert wird und in welchem ein getrenntes Ausgussstück montiert wird, oder ein Ausgussstück, das von einem Befestigungsring getrennt ist. Die Verschlusskappe **16** ist nicht zwangsläufig mit dem Basisring durch ein Gelenk verbunden. Es ist z.B. vorgesehen, dass die Verschlusskappe mit einem Befestigungsring oder einem Ausgussstück gelenkig verbunden ist, der vom Basisring getrennt ist. Das Gelenk **18** kann durch einen oder mehrere Streifen ersetzt werden oder ganz ausfallen.

## Patentansprüche

1. Behälterverschluss (10) mit einem Basisring (14), welcher um eine Bezugsachse (100) des Behälterverschlusses (10) verläuft, einer Verschlusskappe (16), die in einer Schließstellung eine Mündung (200) des Basisrings (14) deckt und in einer offenen Stellung Zugang zur Mündung (200) des Basisrings (14) gibt, einem Scharnier (18), das den Basisring (14) mit der Verschlusskappe (16) verbindet und mit der Verschlusskappe (16) und dem Basisring (14) einstückig ist, sowie mindestens einem Anzeigeelement (42), das ein vom Basisring (14) und von der Verschlusskappe (16) getrenntes Formteil bildet und mindestens einen Betätigungsteil (44), einen Anzeigeteil (46) und eine Sollbruchstelle (48) zwischen dem Betätigungsteil (44) und dem Anzeigeteil (46) aufweist, wobei der Betätigungsteil (44) eine Rastfläche (52) aufweist, die in der Schließstellung einer entsprechend geformten Rastfläche (53) des Basisrings (14) gegenüberliegt und einer Bewegung der Verschlusskappe (16) in die offene Stellung entgegenwirkt, wobei die Sollbruchstelle (48) so bemessen ist, dass bei einer ersten Öffnung der Verschlusskappe (16) die Rastfläche (52) des Betätigungsteils (44) mit der Rastfläche (53) des Basisrings (14) rastet, eine Bewegung des Betätigungsteils (44) gegenüber den Basisring (14) begrenzt, **dadurch gekennzeichnet**
**dass** die begrenzte Bewegung des Betätigungsteils (44) gegenüber den Basisring (14) eine Zugbewegung des Anzeigeteils (46) in Bezug auf die Verschlusskappe (16) von einer Ausgangsposition in eine Endposition verursacht, und
**dass** die Sollbruchstelle (48) erst nach Erreichen der Endposition bricht, wobei der Anzeigeteil (46) zusammen mit der Verschlusskappe (16) eine irreversible Rücklaufsperre bildet, die das Anzeigeelement (42) in der Ausgangsposition vor der ersten Öffnung hält und eine Bewegung des Anzeigeteils (46) von der Endposition in die Ausgangsposition verhindert.

2. Behälterverschluss (10) nach Anspruch 1, **dadurch gekennzeichnet, dass** das Anzeigeelement (42) eine andere Farbe als die Verschlusskappe (16) aufweist.

3. Behälterverschluss (10) nach Anspruch 1 oder 2, **dadurch gekennzeichnet, dass** der Anzeigeteil (46) mindestens einen Einrastvorsprung (56) aufweist, der mit einem entsprechenden Anschlag (58) der Verschlusskappe (16) zusammenwirkt, um das Anzeigeelement (42) in der Ausgangsposition vor der ersten Öffnung zu halten.

4. Behälterverschluss (10) nach Anspruch 3, **dadurch gekennzeichnet, dass** der Einrastvorsprung (56) in der Endposition mit dem entsprechenden Anschlag (58) der Verschlusskappe (16) zusammenwirkt, um eine Bewegung des Anzeigeteils (46) von der Endposition in die Ausgangsposition zu verhindern.

5. Behälterverschluss (10) nach Anspruch 4, **dadurch gekennzeichnet, dass** das Anzeigeelement (42) zwei Betätigungsteile (44) aufweist, wobei der Einrastvorsprung (56) zwischen den Betätigungsteilen (44) verläuft.

6. Behälterverschluss (10) nach einem der vorhergehenden Ansprüche, **dadurch gekennzeichnet, dass** die Zugbewegung des Anzeigeteils (46) in Bezug auf die Verschlusskappe (16) von der Ausgangsposition in die Endposition eine Translation ist.

7. Behälterverschluss (10) nach Anspruch 6, **dadurch gekennzeichnet, dass** die Verschlusskappe (16) einen Schacht (40) aufweist, der sich in axialer Richtung erstreckt, wobei der Anzeigeteil (46) zumindest teilweise in den Schacht (40) aufgenommen wird und in der Endposition tiefer in dem Schacht (40) als in der Ausgangsposition sitzt.

8. Behälterverschluss (10) nach Anspruch 7, **dadurch gekennzeichnet, dass** der Schacht (40) axial an einer Kopfplatte (24) der Verschlusskappe (16) mündet.

9. Behälterverschluss (10) nach einem der Ansprüche 7 bis 8, **dadurch gekennzeichnet, dass** der Anzeigeteil (46) eine flache obere Wand (54) aufweist, die einem inneren Umfang des Schachtes (40) entspricht.

10. Behälterverschluss (10) nach Anspruch 9, **dadurch gekennzeichnet, dass** die obere Wand (54) in der Ausgangsposition mit der Kopfplatte (24) der Verschlusskappe (16) ausgerichtet ist.

11. Behälterverschluss (10) nach einem der Ansprüche 7 bis 10, **dadurch gekennzeichnet, dass** der Schacht (40) an eine äußere Umfangswand (26) der Verschlusskappe (16) angrenzt.

12. Behälterverschluss (10) nach Anspruch 11, **dadurch gekennzeichnet, dass** die Umfangswand (26) der Verschlusskappe (16) zylindrisch ist.

13. Behälterverschluss (10) nach einem der vorhergehenden Ansprüche, **dadurch gekennzeichnet, dass** in der Schließstellung das Anzeigeelement (42) radial außerhalb der Mündung (200) des Basisrings (14) liegt.

14. Behälterverschluss (10) nach einem der vorhergehenden Ansprüche, **dadurch gekennzeichnet, dass** der Basisring (14) einen Hohlraum (300) begrenzt, der nach Bruch der Sollbruchstelle (48) bzw. nach Wiederschließen des Kappenteils (16) den Betätigungsteil (44) des Anzeigeelements (46) aufnimmt.

15. Behälterverschluss (10) nach einem der vorhergehenden Ansprüche, **dadurch gekennzeichnet, dass** in der Schließstellung der Betätigungsteil (44) des Anzeigeelements (46) von außen nicht sichtbar ist.

## Claims

1. A container closure (10) having a base ring (14) which extends around a reference axis (100) of the container closure (10), a closure cap (16) which, in a closed position, covers a mouth (200) of the base ring (14) and, in an open position, provides access to the mouth (200) of the base ring (14), a hinge (18) which connects the base ring (14) to the closure cap (16) and is integral with the closure cap (16) and the base ring (14), as well as at least one indicator element (42) which forms a molded part separate from the base ring (14) and from the closure cap (16) and has at least one actuating portion (44), an indicator portion (46), and a predetermined breaking point (48) between the actuating portion (44) and the indicator portion (46), wherein the actuating portion (44) has an engaging surface (52) which, in the closed position, is opposite a correspondingly shaped engaging surface (53) of the base ring (14) and counteracts a movement of the closure cap (16) into the open position, wherein the predetermined breaking point (48) is dimensioned such that, when the closure cap (16) is first opened, the engaging surface (52) of the actuating portion (44) engages with the engaging surface (53) of the base ring (14), limits a movement of the actuating portion (44) relative to the base ring (14), causes a pulling movement of the indicator portion (46) relative to the closure cap (16) from an initial position to an end position, **characterised in that** the limited movement of the actuating portion (44) relative to the base ring (14) causes a pulling movement of the indicator portion (46) relative to the closure cap (16) from an initial position to an end position, and **in that** the predetermined breaking point (48) only breaks after the end position has been reached, wherein the indicator portion (46) together with the closure cap (16) forms an irreversible backstop which holds the indicator element (42) in the initial position before the first opening and prevents movement of the indicator portion (46) from the end position to the initial position.

2. The container closure (10) according to claim 1, **characterized in that** the indicator element (42) has a different color than the closure cap (16).

3. The container closure (10) according to either claim 1 or claim 2, **characterized in that** the indicator portion (46) has at least one latching projection (56) which cooperates with a corresponding stop (58) of the closure cap (16) in order to hold the indicator element (42) in the initial position before the first opening.

4. The container closure (10) according to claim 3, **characterized in that** the latching projection (56) in the end position cooperates with the corresponding stop (58) of the closure cap (16) to prevent movement of the indicator portion (46) from the end position to the initial position.

5. The container closure (10) according to claim 4, **characterized in that** the indicator element (42) has two actuating portions (44), wherein the latching projection (56) extends between the actuating portions (44).

6. The container closure (10) according to any preceding claim, **characterized in that** the pulling movement of the indicator portion (46) relative to the closure cap (16) from the initial position to the end position is a translation.

7. The container closure (10) according to claim 6, **characterized in that** the closure cap (16) has a shaft (40) which extends in the axial direction, wherein the indicator portion (46) is at least partially accommodated in the shaft (40) and, in the end position, sits deeper in the shaft (40) than in the initial position.

8. The container closure (10) according to claim 7, **characterized in that** the shaft (40) opens axially at a head plate (24) of the closure cap (16).

9. The container closure (10) according to any of claims 7 to 8, **characterized in that** the indicator portion (46) has a flat upper wall (54) which corresponds to an inner circumference of the shaft (40).

10. The container closure (10) according to claim 9, **characterized in that** the upper wall (54) is aligned with the head plate (24) of the closure cap (16) in the initial position.

11. The container closure (10) according to any of claims 7 to 10, **characterized in that** the shaft (40) adjoins an outer peripheral wall (26) of the closure cap (16).

12. The container closure (10) according to claim 11, **characterized in that** the peripheral wall (26) of the closure cap (16) is cylindrical.

13. The container closure (10) according to any preceding claim, **characterized in that** in the closed position, the indicator element (42) lies radially outside the mouth (200) of the base ring (14).

14. The container closure (10) according to any preceding claim, **characterized in that** the base ring (14) delimits a cavity (300) which accommodates the actuating portion (44) of the indicator element (46) after the predetermined breaking point (48) has broken or after the cap part (16) has been reclosed.

15. The container closure (10) according to any preceding claim, **characterized in that** in the closed position, the actuating portion (44) of the indicator element (46) is not visible from the outside.

## Revendications

1. Fermeture de récipient (10) comportant une bague formant base (14) qui s'étend autour d'un axe de référence (100) de la fermeture de récipient (10), un capuchon de fermeture (16) qui, dans une position de fermeture, recouvre une embouchure (200) de la bague formant base (14) et qui, dans une position ouverte, donne accès à l'embouchure (200) de la bague formant base (14), une charnière (18) qui relie la bague formant base (14) au capuchon de fermeture (16) et est réalisée d'un seul tenant avec le capuchon de fermeture (16) et la bague formant base (14), ainsi qu'au moins un élément indicateur (42) qui forme une partie moulée séparée de la bague formant base (14) et du capuchon de fermeture (16) et présente au moins une partie d'actionnement (44), une partie indicatrice (46) et un point de rupture cible (48) entre la partie d'actionnement (44) et la partie indicatrice (46), dans laquelle la partie d'actionnement (44) présente une surface d'encliquetage (52) qui, dans la position de fermeture, fait face à une surface d'encliquetage (53) de forme correspondante de la bague formant base (14) et s'oppose à un mouvement du capuchon de fermeture (16) vers la position ouverte, dans laquelle le point de rupture cible (48) est dimensionné de sorte que, lors d'une première ouverture du capuchon de fermeture (16), la surface d'encliquetage (52) de la partie d'actionnement (44) s'encliquette avec la surface d'encliquetage (53) de la bague formant base (14), limite un mouvement de la partie d'actionnement (44) par rapport à la bague formant base (14),
**caractérisée en ce**
**que** le mouvement limité de la partie d'actionnement (44) par rapport à la bague formant base (14) provoque un mouvement de traction de la partie indicatrice (46) par rapport au capuchon de fermeture (16) d'une position initiale à une position finale,
**et que** le point de rupture cible (48) ne se rompt qu'après l'atteinte de la position finale, dans laquelle la partie indicatrice (46) forme conjointement avec le capuchon de fermeture (16) un blocage antiretour irréversible qui maintient l'élément indicateur (42) dans la position initiale avant la première ouverture et empêche un mouvement de la partie indicatrice (46) de la position finale à la position initiale.

2. Fermeture de récipient (10) selon la revendication 1, **caractérisée en ce que** l'élément indicateur (42) est d'une couleur différente de celle du capuchon de fermeture (16).

3. Fermeture de récipient (10) selon la revendication 1 ou 2,
**caractérisée en ce que** la partie indicatrice (46) présente au moins une saillie d'encliquetage (56) qui coopère avec une butée correspondante (58) du capuchon de fermeture (16) pour maintenir l'élément indicateur (42) dans la position initiale avant la première ouverture.

4. Fermeture de récipient (10) selon la revendication 3, **caractérisée en ce que** la saillie d'encliquetage (56) coopère, dans la position finale, avec la butée correspondante (58) du capuchon de fermeture (16) pour empêcher un mouvement de la partie indicatrice (46) de la position finale à la position initiale.

5. Fermeture de récipient (10) selon la revendication 4, **caractérisée en ce que** l'élément indicateur (42) présente deux parties d'actionnement (44), dans laquelle la saillie d'encliquetage (56) s'étend entre les parties d'actionnement (44).

6. Fermeture de récipient (10) selon l'une des revendications précédentes, **caractérisée en ce que** le mouvement de traction de la partie indicatrice (46) par rapport au capuchon de fermeture (16) de la position initiale à la position finale est une translation.

7. Fermeture de récipient (10) selon la revendication 6, **caractérisée en ce que** le capuchon de fermeture (16) présente un évidement (40) qui s'étend dans la direction axiale, dans laquelle la partie indicatrice (46) est au moins partiellement reçue dans l'évidement (40) et se situe plus bas dans l'évidement (40) dans la position finale que dans la position initiale.

8. Fermeture de récipient (10) selon la revendication 7, **caractérisée en ce que** l'évidement (40) débouche axialement sur une plaque supérieure (24) du capuchon de fermeture (16).

9. Fermeture de récipient (10) selon l'une des revendications 7 à 8,
**caractérisée en ce que** la partie indicatrice (46) présente une paroi supérieure (54) plate qui correspond à un périmètre intérieur de l'évidement (40).

10. Fermeture de récipient (10) selon la revendication 9,
**caractérisée en ce que** la paroi supérieure (54) est alignée avec la plaque supérieure (24) du capuchon de fermeture (16) dans la position initiale.

11. Fermeture de récipient (10) selon l'une des revendications 7 à 10,
**caractérisée en ce que** l'évidement (40) est adjacent à une paroi périphérique (26) extérieure du capuchon de fermeture (16).

12. Fermeture de récipient (10) selon la revendication 11,
**caractérisée en ce que** la paroi périphérique (26) du capuchon de fermeture (16) est cylindrique.

13. Fermeture de récipient (10) selon l'une des revendications précédentes,
**caractérisée en ce que,** dans la position de fermeture, l'élément indicateur (42) se situe radialement à l'extérieur de l'embouchure (200) de la bague formant base (14).

14. Fermeture de récipient (10) selon l'une des revendications précédentes,
**caractérisée en ce que** la bague formant base (14) délimite une cavité (300) qui, après la rupture du point de rupture cible (48) ou après la refermeture de la partie formant capuchon (16), reçoit la partie d'actionnement (44) de l'élément indicateur (46).

15. Fermeture de récipient (10) selon l'une des revendications précédentes,
**caractérisée en ce que,** dans la position de fermeture, la partie d'actionnement (44) de l'élément indicateur (46) n'est pas visible depuis l'extérieur.
